# FASCICULE DE BREVET EUROPEEN

(11) **EP 0 407 258 B1**
(45) Date de publication et mention de la délivrance du brevet: **12.10.1994**
(21) Numéro de dépôt: 90401775.3
(22) Date de dépôt: 22.06.1990
(51) Int. Cl.: H01Q 13/12

(54) **Distributeur d'énergie hyperfréquence pouvant rayonner directement**
Direkt strahlender Verteiler von Höchstfrequenzenergie
Ultrahigh frequency energy distributor radiating directly

(30) Priorité: 07.07.1989 FR 8909174
(43) Date de publication de la demande: 09.01.1991
(73) Titulaire: THOMSON-CSF, 75008 Paris (FR)
(72) Inventeur: Coppier, Hervé, F-92402 COURBEVOIE CEDEX (FR); Pourailly, Jean-Louis, F-92402 COURBEVOIE CEDEX (FR); Roger, Joseph, F-92402 COURBEVOIE CEDEX (FR)
(74) Mandataire: Beylot, Jacques

(56) Documents cités:
- GB-A- 2 027 558
- US-A- 2 703 841
- US-A- 3 002 189
- US-A- 3 015 100

## Description

La présente invention concerne les antennes radar pour l'émission ou la réception d'énergie en hyperfréquence et notamment, les antennes dites multifaisceau capables d'émettre ou de recevoir de l'énergie dans l'espace selon plusieurs diagrammes de rayonnement différents.

On utilise de telles antennes multifaisceau par exemple pour établir simultanément des diagrammes de rayonnement orthogonaux entre eux tels qu'un diagramme dit "diagramme somme" présentant un lobe principal très étroit dans une direction de pointage et un diagramme dit "diagramme différence" avec un affaiblissement très important dans la direction du pointage et avec deux lobes principaux étroits de part et d'autre de cette direction.

Une solution habituellement retenue pour réaliser de telles antennes consiste à prévoir un réseau d'éléments rayonnants alimenté par un distributeur d'énergie connu sous le nom de matrice de Blass. Ce distributeur comporte plusieurs lignes principales d'amenée d'énergie et plusieurs lignes secondaires qui croisent les premières et mènent au réseau d'éléments rayonnants. Des coupleurs sont placés à chaque croisement pour qu'une fraction de l'énergie incidente sur une ligne principale soit dirigée sur une ligne secondaire dans un sens bien déterminé, vers un élément rayonnant placé à une extrémité de cette ligne secondaire. L'autre extrémité de la ligne secondaire est pourvue d'une charge absorbante. Entre deux croisements d'une ligne secondaire avec les différentes lignes principales, c'est-à-dire entre les coupleurs directifs correspondant à ces croisements, on insère des déphaseurs qui peuvent être des morceaux de ligne. Les coefficients de couplage des différents coupleurs et les valeurs de déphasage des différents déphaseurs constants ou variables sont calculés de manière à obtenir les diagrammes de rayonnement désirés qui sont différents selon que l'énergie arrive ou est prélevée par l'une ou l'autre des lignes principales. On ne parle ici, pour simplifier que du fonctionnement en émission des antennes, mais il est bien entendu qu'elles peuvent fonctionner en réception.

La matrice de Blass est très utilisée mais elle est de réalisation coûteuse et complexe à cause notamment des coupleurs directifs qu'il faut prévoir à chaque croisement.

Pour lutter contre cet inconvénient, il est connu de supprimer les liaisons physiques avec des lignes secondaires. On parle alors de matrice de Blass optique. Dans ces matrices de Blass optiques, les lignes secondaires sont remplacées par des rayonnements directs dans l'espace à partir des lignes principales qui seules subsistent. Ces rayonnements provoqués par des obstacles sur les lignes principales se propagent directivement d'un seul côté des lignes principales avec un degré de couplage et un déphasage variant le long de chacune des lignes principales, les courbes de variation du couplage et du déphasage étant différentes pour les différentes lignes principales de manière à établir des diagrammes de rayonnement différents, par exemple un diagramme somme et un diagramme différence à une même fréquence, ou encore deux diagrammes somme correspondant à deux fréquences différentes..

On connaît un distributeur d'énergie hyperfréquence de type matrice de Blass optique qui comporte :
- un guide ouvert allongé pourvu de parois latérales parallèles constituant une poutre creuse allongée ouverte d'un côté sur essentiellement toute sa longueur,
- une charge absorbante placée tout le long du guide entre les parois latérales,
- au moins deux lames conductrices minces, allongées, placées entre la charge et le côté ouvert du guide, parallèlement à la longueur du guide, ces lames servant de lignes principales de propagation d'énergie en mode transverse électrique et magnétique, et
- des obstacles dissymétriques répartis dans la cavité le long du guide et constitués par des languettes découpées sur les côtés des lames conductrices et repliées transversalement à celles-ci, ces obstacles engendrant, à partir de l'énergie incidente, sur chacune des lames conductrices, un rayonnement se propageant vers l'ouverture du guide.

Ce distributeur d'énergie hyperfréquence connu de type matrice de Blass optique présente l'inconvénient d'avoir des obstacles rayonnants formés de languettes minces qui ont une faible bande passante et qui ne permettent pas de réaliser des couplages importants ce qui est pénalisant pour réaliser des éclairements avec un nombre de sources peu élevé. Il a également l'inconvénient d'avoir des obstacles qui doivent être fabriqués avec des lignes principales en nécessitant des repliements précis à la perpendiculaire du plan de ces dernières.

Par ailleurs, on connaît par le brevet américain US-A-3,002,189 (figure 12) une structure triplaque d'antenne avec un conducteur central plat d'amenée d'énergie disposé entre deux conducteurs extérieurs plats de plus grande largeur mis à la masse et réunis par des parois latérales dont une est percée de fentes longitudinales rayonnantes de longueur λ/2 excitées grâce à des barreaux de court-circuit disposés à hauteur des fentes entre le conducteur central et l'un des conducteurs extérieurs.

On connaît également par le brevet américain US-A-3,015,100 une antenne formée d'un guide rectangulaire allongé ouvert en auge sur un petit côté, avec une arête médiane parcourant le fond du guide opposé à l'ouverture et des obstacles disposés au fond du guide de part et d'autre de l'arête médiane pour rompre la symétrie du mode de propagation à l'intérieur du guide et rayonner de l'énergie par le côté ouvert du guide.

La présente invention a pour but l'obtention d'un distributeur d'énergie hyperfréquence du type matrice Blass optique avec des obstacles rayonnants à bande passante d'utilisation et à dynamique de couplage aussi grandes que possible, qui soient également d'une grande souplesse de fabrication.

Elle a pour objet un distributeur d'énergie hyperfréquence du type matrice de Blass optique avec des paires d'obstacles dissymétriques solidaires des parois latérales du guide répartis le long des lames conductrices formant les lignes principales, les obstacles d'une même paire étant placés l'un en regard d'un premier bord longitudinal d'une lame et l'autre en regard du deuxième bord longitudinal de la lame considérée. Ces paires d'obstacles dissymétriques peuvent être soit fixées aux parois latérales du guide, soit en faire partie. Elles sont avantageusement constituées de paires de pions métalliques.

D'autres caractéristiques et avantages de l'invention ressortiront de la description ci-après d'un mode de réalisation donné à titre d'exemple. Cette description sera faite en regard du dessin dans lequel :
- une figure 1 est une coupe en perspective d'un distributeur d'énergie selon l'invention,
- une figure 2 est une vue en coupe longitudinale partielle illustrant les positionnements relatifs des obstacles rayonnants par rapport à une lame conductrice et aux parois latérales du distributeur d'énergie vu à la figure 1 et
- une figure 3 est une vue de dessus en coupe partielle dans le plan de la face intérieure de la paroi latérale supérieure du distributeur vu à la figure 1 illustrant le positionnements des obstacles vis-à-vis d'une lame conductrice.

Le distributeur d'énergie hyperfréquence qui va être décrit est un distributeur rayonnant directement grâce à une structure en guide à ouverture en auge et comportant deux lignes principales permettant d'obtenir deux diagrammes par exemple un diagramme somme et un diagramme différence. Il présente, comme représenté à la figure 1, l'aspect d'une poutre creuse délimitant une cavité allongée ouverte d'un côté sur toute sa longueur.

La poutre creuse métallique comporte deux parois latérales parallèles 11, 12 réunies d'un côté par un fond 13 et séparées de l'autre par une ouverture rayonnante conformée en cornet grâce à un évasement des bords 14, 15 des parois latérales 11, 12. Ces deux parois latérales 11, 12 sont également réunies aux extrémités de la poutre creuse par des parois d'extrémité non représentées.

Une charge 16 absorbant les ondes électromagnétiques aux fréquences de travail est disposée à l'intérieur de la poutre creuse contre le fond 13.

Deux lames conductrices 17, 18 s'étendent sur toute la longueur de la poutre creuse, dans le plan médian entre les deux parois latérales parallèles 11, 12. Elles constituent les deux lignes principales propageant l'énergie électromagnétique en mode transverse électromagnétique le long du distributeur. Elles sont raccordées à une extrémité de la poutre creuse à une source ou à un récepteur d'énergie au moyen par exemple de transitions avec des câbles coaxiaux, et noyées à l'autre extrémité de la poutre creuse dans des charges absorbantes prévues pour dissiper les résidus d'énergie. Elles sont maintenues en place par des entretoises non représentées qui sont en une matière diélectrique à faible perte telle que du tétrafluorure de polyéthylène par exemple. Leur épaisseur est très faible devant l'écartement des parois latérales 11, 12 de la poutre creuse. Leur largeur est de l'ordre du quart de la longueur d'onde des fréquences utilisées. L'écartement entre les parois latérales 11, 12 de la poutre creuse est de préférence de cet ordre de grandeur ou même moins.

Des obstacles dissymétriques conducteurs formés de paires de pions métalliques 19, 20, 21, 22 sont placés a l'intérieur de la cavité sur les parois latérales 11, 12 en regard des lames conductrices 17, 18. Ils excitent un mode de propagation transverse électromagnétique rayonnant vers l'ouverture à partir d'un mode transverse électromagnétique se propageant sur les lames conductrices (17, 18) dans le sens des flèches.

Les pions 19, 20, 21, 22 constituant les obstacles sont cylindriques et ont un diamètre de 10 mm par exemple pour une utilisation en bande C. Leur disposition par paire en travers des lames conductrices 17, 18 leur permet d'engendrer une propagation d'un seul côté de chaque lame conductrice 17, 18 vers l'ouverture en cornet de la poutre creuse, un peu à la manière de miroirs semi-transparents en optique. Leur hauteur par rapport aux faces intérieures des parois latérales 11, 12 détermine le couplage électromagnétique entre l'énergie transmise sur les lames conductrices 17, 18 et l'énergie rayonnée vers l'ouverture.

Ces pions dont les dispositions par rapport aux lames conductrices 17, 18 sont illustrées aux figures 2 et 3 sont répartis par paires le long de chaque lame conductrice 17, 18 de manière à obtenir la directivité souhaitée de rayonnement.

Dans une paire donnée, l'un 22, 24 des pions est centré sur un premier bord longitudinal 25 d'une barre conductrice 17 tandis que l'autre pion 21, 23 est centré sur le deuxième bord longitudinal 26 avec un écartement dans le sens de la longueur de la lame conductrice voisin du quart de la longueur d'onde de travail λ /4.

Le long d'une lame conductrice 17, les paires de pions 21, 22, 23, 24 sont espacées d'un pas voisin de la demi longueur d'onde de travail λ /2 afin d'avoir un bon échantillonnage de l'espace et disposées alternativement sur l'une et l'autre des parois latérales 11, 12 afin de compenser le déphasage de ¶ résultant du pas d'espacement.

Les pions métalliques 21, 22, 23, 24 peuvent être en cuivre comme les lames conductrices 17, 18 et montés à la surface intérieure des parois latérales dans des trous borgnes grâce à un système de fixation à vis permettant de régler leurs enfoncements. Ils peuvent être également fraisés dans la masse des parois latérales métalliques 11, 12.

Le distributeur qui vient d'être décrit rayonne directement de l'énergie hyperfréquence à partir de l'ouverture de son guide conformée en cornet et se comporte en antenne. Il pourrait également, comporter sur son ouverture un couvercle équipé d'une rangée de capteurs et de départs de guides ou câbles coaxiaux raccordés à des éléments rayonnants.

## Revendications

1. Distributeur d'énergie hyperfréquence comportant :
- un guide allongé pourvu de parois latérales (11, 12) constituant une poutre creuse allongée ayant une ouverture dans un côté ;
- au moins une lame conductrice (17, 18) mince allongée placée dans un plan médian entre les parois latérales (11, 12) servant de ligne principale de propagation d'énergie hyperfréquence en mode transverse électromagnétique ; et
- des obstacles (19, 20, 21, 22, 23, 24) répartis à l'intérieur du guide entre la dite lame (17, 18) et les parois latérales (11, 12) pour engendrer, à partir de l'énergie se propageant sur la dite lame un rayonnement en mode transverse électromagnétique d'une fraction de cette énergie se propageant directivement vers l'ouverture du guide ; et étant caractérisé en ce que :
- la dite ouverture s'étend sur essentiellement toute la longueur du dit guide ;
- le dit distributeur comporte aussi une charge absorbante (16) placée tout le long du guide entre les parois latérales (11, 12) de telle façon que la dite lame se trouve entre la charge (16) et la dite ouverture du guide ;
- les dits obstacles sont dissymétriques (19, 20, 21, 22, 23, 24) et solidaires de la surface intérieure des parois latérales (11, 12) du guide ; et
- les dits obstacles sont agencés par paires, les deux obstacles d'une même paire étant placés l'un (22) en regard d'un premier bord longitudinal (25) de la dite lame (17) et l'autre (21) en regard du deuxième bord longitudinal (24) de la dite lame (17).

2. Distributeur selon la revendication 1, caractérisé en ce que lesdits obstacles dissymétriques (19, 20, 21, 22, 23, 24) font partie des parois latérales (11, 12) du guide.

3. Distributeur selon la revendication 1, caractérisé en ce que lesdits obstacles dissymétriques (19, 20, 21, 22, 23, 24) sont des pions.

4. Distributeur selon la revendication 3, caractérisé en ce que lesdits pions sont cylindriques.

5. Distributeur selon la revendication 1, caractérisé en ce que deux paires d'obstacles disposées successivement le long d'une lame sont placées l'une (21, 22) sur une paroi latérale (11) du guide, l'autre (23, 24) sur l'autre (12).

6. Distributeur selon la revendication 1, caractérisé en ce qu'il comporte deux lames conductrices (17, 18) minces allongées disposées l'une à côté de l'autre dans le plan médian du guide et des paires d'obstacles dissymétriques (19, 20 ; 21, 22) réparties le long de chacune desdites lames conductrices (17, 18).

## Patentansprüche

1. Ultrahochfrequenzenergieverteiler mit:
- einem länglichen Wellenleiter, der mit Seitenwänden (11, 12) versehenen ist, die einen hohlen, länglichen Träger mit einer Öffnung in einer Seite bilden;
- wenigstens einem dünnen, länglichen Leiterstreifen (17, 18), der in einer Mittelebene zwischen den Seitenwänden (11, 12) angeordnet ist und als Hauptausbreitungsleitung der Ultrahochfrequenzenergie im transversal-elektromagnetischen Modus dient; und
- Hindernissen (19, 20, 21, 22, 23, 24), die im Inneren des Wellenleiters zwischen dem Streifen (17, 18) und den Seitenwänden (11, 12) verteilt sind, um ausgehend von der sich auf dem Streifen ausbreitenden Energie eine sich direkt zur Öffnung des Wellenleiters ausbreitende Strahlung im transversal-elektromagnetischen Modus eines Bruchteils dieser Energie zu erzeugen; dadurch gekennzeichnet, daß:
- die Öffnung sich im wesentlichen entlang der gesamten Länge des Wellenleiters erstreckt;
- der Verteiler auch eine absorbierende Last (16) enthält, die entlang dem gesamten Wellenleiter zwischen den Seitenwänden (11, 12) so angeordnet ist, daß sich der Streifen zwischen der Last (16) und der Öffnung des Wellenleiters befindet;
- die Hindernisse (19, 20, 21, 22, 23, 24) asymmetrisch und fest mit der Innenfläche der Seitenwände (11, 12) des Wellenleiters verbunden sind; und
- die Hindernisse paarweise angeordnet sind, wobei von den beiden Hindernissen eines selben Paars das eine (22) gegenüber einem ersten Längsrand (25) des Streifens (17) und das andere (21) gegenüber einem zweiten Längsrand (24) des Streifens (17) angeordnet ist.

2. Verteiler nach Anspruch 1, dadurch gekennzeichnet, daß die asymmetrischen Hindernisse (19, 20, 21, 22, 23, 24) Teil der Seitenwände (11, 12) des Wellenleiters sind.

3. Verteiler nach Anspruch 1, dadurch gekennzeichnet, daß die asymmetrischen Hindernisse (19, 20, 21, 22, 23, 24) Metallstücke sind.

4. Verteiler nach Anspruch 3, dadurch gekennzeichnet, daß die Metallstücke zylindrisch sind.

5. Verteiler nach Anspruch 1, dadurch gekennzeichnet, daß von zwei aufeinanderfolgend entlang einem Streifen angeordneten Hindernispaaren das eine (21, 22) auf einer Seitenwand (11) des Wellenleiters und das andere (23, 24) auf der anderen Seitenwand (12) angeordnet ist.

6. Verteiler nach Anspruch 1, dadurch gekennzeichnet, daß er zwei dünne, längliche Leiterstreifen (17, 18) enthält, die Seite an Seite in der Mittelebene des Wellenleiters angeordnet sind, sowie asymmetrische Hindernispaare (19, 20; 21, 22), die entlang jedem Leiterstreifen (17, 18) verteilt sind.

## Claims

1. Microwave energy distributor including:
- an elongate guide provided with lateral walls (11, 12) constituting an elongate hollow strut having an opening in one side;
- at least one elongate thin conductive strip (17, 18) placed in a mid-plane between the lateral walls (11, 12) serving as main propagation line for microwave energy in transverse electromagnetic mode; and
- obstacles (19, 20, 21, 22, 23, 24) dispersed inside the guide between the said strip (17, 18) and the lateral walls (11, 12) so as to produce, from the energy propagating over the said strip, radiation in transverse electromagnetic mode of a fraction of this energy propagating directively towards the opening of the guide; and being characterized in that:
- the said opening extends essentially over the whole length of the said guide;
- the said distributor also includes an absorbent load (16) placed along the whole guide between the lateral walls (11, 12) in such a way that the said strip lies between the load (16) and the said opening in the guide;
- the said obstacles are asymmetric (19, 20, 21, 22, 23, 24) and integral with the interior surface of the lateral walls (11, 12) of the guide; and
- the said obstacles are disposed in pairs, the two obstacles of the same pair being placed the one (22) facing a first longitudinal edge (25) of the said strip (17) and the other (21) facing the second longitudinal edge (24) of the said strip (17).

2. Distributor according to Claim 1, characterized in that the said asymmetric obstacles (19, 20, 21, 22, 23, 24) form part of the lateral walls (11, 12) of the guide.

3. Distributor according to Claim 1, characterized in that the said asymmetric obstacles (19, 20, 21, 22, 23, 24) are studs.

4. Distributor according to Claim 3, characterized in that the said studs are cylindrical.

5. Distributor according to Claim 1, characterized in that two pairs of obstacles arranged successively along a strip are placed the one (21, 22) on a lateral wall (11) of the guide, the other (23, 24) on the other (12).

6. Distributor according to Claim 1, characterized in that it includes two elongate thin conductive strips (17, 18) arranged the one beside the other in the mid-plane of the guide and pairs of asymmetric obstacles (19, 20; 21, 22) dispersed along each of the said conductive strips (17, 18).
